# EUROPÄISCHE PATENTSCHRIFT

(11) **EP 1 339 963 B1**
(45) Veröffentlichungstag und Bekanntmachung des Hinweises auf die Patenterteilung: **20.04.2005**
(21) Anmeldenummer: 01995567.3
(22) Anmeldetag: 01.12.2001
(51) Int. Cl.: F02M 25/08

(54) **BE- UND ENTLÜFTUNGSEINRICHTUNG DES KRAFTSTOFF-TANKES EINES VERBRENNUNGSMOTORS**
AERATION AND DEAERATION DEVICE FOR THE FUEL TANK OF AN INTERNAL COMBUSTION ENGINE
DISPOSITIF D'AERATION ET DE DESAERATION DU RESERVOIR DE CARBURANT D'UN MOTEUR A COMBUSTION INTERNE

(30) Priorität: 04.12.2000 DE 10060350
(43) Veröffentlichungstag der Anmeldung: 03.09.2003
(73) Patentinhaber: MAHLE Filtersysteme GmbH, 70376 Stuttgart (DE)
(72) Erfinder: AUERNHAMMER, Helmut, 91798 Höttingen (DE); BARTZ, Dirk, 50931 Köln (DE); HAUKE, Horst, 71332 Waiblingen (DE); MORGILLO, Ivano, 74214 Bieringen (DE); ZELSSMANN, Hagen, 71083 Herrenberg (DE)
(74) Vertreter: Patentanwalts-Partnerschaft, Rotermund + Pfusch + Bernard
(86) Internationale Anmeldenummer: PCT/DE2001/004553
(87) Internationale Veröffentlichungsnummer: WO 2002/046597

(56) Entgegenhaltungen:
- EP-A- 0 536 001
- DE-A- 19 813 321
- GB-A- 2 349 177
- US-A- 5 239 824
- US-A- 5 562 757
- US-A- 5 596 972
- US-A- 5 881 700
- US-A- 5 957 113
- PATENT ABSTRACTS OF JAPAN vol. 1998, no. 02, 30. Januar 1998 (1998-01-30) -& JP 09 268952 A (SUZUKI MOTOR CORP), 14. Oktober 1997 (1997-10-14)

## Beschreibung

Die Erfindung betrifft eine Be- und Entlüftungseinrichtung des Kraftstoff-Tankes eines Verbrennungsmotors nach dem Oberbegriff des Patentanspruchs 1.

Eine solche Einrichtung ist bekannt aus US 5,957,113 A.

Bei dieser Be- und Entlüftungseinrichtung eines Kraftstofftankes eines Verbrennungsmotors ist keine geschlossene Kreislaufleitung vorhanden, durch die aus den Adsorptionsfilter angesaugte Luft ausschließlich im Kreislauf geführt werden kann. Bei der dortigen Einrichtung wird Spülluft aus dem Adsorptionsfilter zu Reinigungszwecken durch eine erste und zweite Einrichtung geführt. In der ersten Reinigungseinrichtung, wird eine Auftrennung des Spülluftstromes in belastete und unbelastete Spülluft vorgenommen, während in der zweiten Reinigungseinrichtung Verunreinigungen auskondensiert werden.

Die Erfindung beschäftigt sich mit dem Problem, die Zusammensetzung und den Temperaturzustand der Spülluft, die dem Ansaugluftbereich eines Verbrennungsmotors zugeführt werden soll oder bereits zugeführt wird, genau bestimmen und in einem Zusammenwirken mit der Motorsteuerung auswerten zu können. Dabei ist es besonders wichtig, die Zusammensetzung und den Temperaturzustand bereits zu ermitteln, auszuwerten, bevor eine Rückspulung erfolgt.

Gelöst wird dieser Problemkomplex durch eine Ausbildung einer gattungsgemäßen Be- und Entlüftungseinrichtung nach den kennzeichnenden Merkmalen des Patentanspruchs 1.

Die Erfindung beruht dabei auf dem allgemeinen Gedanken, die betreffenden, notwendigen Spülluftdaten in einer Kreislaufströmung ermitteln zu können, wobei die Kreislaufströmung praktisch Bestandteil des Adsorptionsfilters ist, das heißt die betreffenden Daten werden in einem geschlossenen System ermittelt. Das geschlossene System ist insbesondere dadurch möglich, dass vor und hinter dem Adsorptionsfilter jeweils Absperrventile vorgesehen sind.

Vorteilhafte und zweckmäßige Ausgestaltungen der erfindungsgemäßen Einrichtung sind Gegenstand der Vorrichtungsansprüche.

Die Erfindung betrifft auch ein Verfahren zum Betrieb einer solchen Einrichtung gemäß dem Anspruch 6.

Bei der Erfindung wird in Abhängigkeit bestimmter Vorgaben temporär ein Luftstrom im Kreislauf durch die Füllung des Adsorptionsfilters geführt und dabei der Beladungszustand durch einen in dem Kreislauf angebrachten Sensor erfasst.

Die Regeneration des Adsorptions-Filters durch Rückspülen kann auf diese Weise in Abhängigkeit des zuvor festgestellten Beladungszustandes erfolgen. Wird in der Kreislaufströmung ein Beladungszustand des Adsorptions-Filters festgestellt, bei dem eine Regeneration durch Rückspülen erwünscht oder erforderlich ist, erfaßt der gleiche Sensor, der in der Kreislaufströmung den Beladungszustand des Adsorptions-Filters festgestellt hat, die Zusammensetzung des aus der Kreislaufleitung herausgeführten Fluides kontinuierlich. Das die Kreislaufleitung verlassende Fluid, das heißt die beladene Spülluft wird insbesondere dem Luftansaugbereich des Motors zugeführt. Gleichzeitig mit der Erfassung der Zusammensetzung der Rückspülluft, wobei es im Prinzip lediglich auf den Kohlenwasserstoffgehalt ankommt, können auch der Volumenstrom und die Temperatur der Rückspülluft erfaßt werden. All diese erfaßten Zustandsdaten können bei einer Zufuhr der Spülluft in den Luftansaugbereich des Motors zur Motorsteuerung derart herangezogen werden, daß keine die Abgaszusammensetzung störende Beeinflussung des Verbrennungsprozesses während der Zeit der Zuleitung der Spülluft in den Verbrennungsprozeß erfolgt. Die zuletzt genannten Maßnahmen sind dagegen in dieser Form nicht notwendig, wenn die Spülluft beispielsweise direkt dem Motorabgas beigemischt wird, wie dies in an sich bekannter Weise möglich ist.

Zur Bestimmung der Beladung des Adsorptions-Filters mit Kohlenwasserstoff kann es ausreichend sein, daß lediglich ein Teilbereich der Filterführung innerhalb des Strömungskreislaufes liegt, der zur Beladungsbestimmung aktiv geschaltet ist.

Der Sensor, mit dem die Stoff- und ggf. Strömungs- und Zustandseigenschaften der Spülluft erfaßt werden, kann in eine elektronische Einrichtung integriert sein, in der die erfaßten Daten zur Weiterleitung an eine zentrale Motorsteuerung aufbereitet bzw. weiter verarbeitet werden. An diese elektronische Einrichtung können den Füllstand sowie den Druck innerhalb des Tankes erfassende Sensoren, nämlich ein Drucksensor und ein Füllstandsgeber angeschlossen sein. Damit existiert eine von der zentralen Motorelektronik getrennte, lediglich mit dieser verbundene Zusatz-Elektronikeinrichtung, in der sämtliche den Tank und dessen Be- und Entlüftung betreffende Meß- und Steuerdaten zusammengefaßt sein können. Diese getrennte Elektronikeinrichtung kann Bestandteil des Adsorptions-Filters sein, womit ein einfach handhabbares Adsorptions-Filtermodul geschaffen wird.

Ein nachstehend noch näher erläutertes Ausführungsbeispiel, bei dem die Rückspülluft dem Luftansaugbereich des Verbrennungsmotors zugeleitet wird, ist in der Zeichnung dargestellt.

In dieser zeigt die einzige
- Fig. 1: ein Flußdiagramm einer Be- und Entlüftungseinrichtung eines Kraftstoff-Tankes mit einem regenerierbaren Adsorptions-Filter.

Ein Kraftstoff-Tank 1 ist über eine Be- und Entlüftungsleitung 2', 2'' unter Zwischenschaltung eines Staubfilters 3 mit der Atmosphäre verbunden. Mit dem Teilbereich 2' mündet die aus dem Tank 1 kommende Be- und Entlüftungsleitung in ein zur Regenerierung rückspülbares Adsorptions-Filter 4. Die Verbindung zwischen diesem Filter 4 und der Atmosphäre bildet der Bereich 2'' der Be- und Entlüftungsleitung.

Zur Rückspülung des Filters 4 mit Luft aus der Atmosphäre führt eine Spülluftleitung 5 in den Ansaugluftbereich eines Verbrennungsmotors 6. Aus einem zwischen den Ein- und Austrittsöffnungen der Be- und Entlüftungsleitung 2', 2'' liegenden Strömungsbereich zweigt eine Bypassleitung 7 zu der Spülluftleitung 5 ab, die in ein 3/2-Wegeventil 8 mündet. Zwischen dem 3/2-Wegeventil 8 und dem Adsorptions-Filter 4 liegen ein Sensor 9 sowie eine Förderpumpe 10.

In den einzelnen Bereichen 2' und 2'' der Be- und Entlüftungsleitung sind Absperrventile 11 und 12 vorgesehen.

Der Sensor 9 kann mit einem den Füllgrad des Tankes 1 erfassenden Füllstandsgeber 13 und einem den Druck im Inneren des Tankes erfassenden Drucksensor 14 verbunden sein.

Die vorstehend beschriebene Einrichtung funktioniert wie folgt.

### Be- und Entlüftungsbetrieb des Kraftstoff-Tankes

Bei Be- und Entlüftungsbetrieb des Tankes 1 sind die Absperrventile 11 und 12 geöffnet, so daß das Adsorptions-Filter 4 in beiden Richtungen zur Be- und Entlüftung durchströmbar ist.

### Regenerieren des Adsorptions-Filters durch Rückspülen

Die beschriebene Einrichtung ermöglicht es, ein Rückspülen von dem Grad einer Beladung des Filters 4 mit Kohlenwasserstoff abhängig zu machen. Zur Ermittlung des Beladungsgrades wird nach bestimmten Vorgaben, die beispielsweise rein zeitabhängig sein können, ein Kreislaufluftstrom durch das Filter 4 geführt. Die Strömungswege des Luftkreislaufes sind gegeben durch die Spülluftleitung 5, den Sensor 9, die Förderpumpe 10, das 3/2-Wegeventil 8, die Rückströmleitung 7 sowie einen Teilbereich der Füllung des Adsorptions-Filters 4. Zur Aktivierung der Kreislaufströmung wird die Förderpumpe 10 bei geschlossenen Absperrventilen 11 und 12 eingeschaltet. Mit dem Sensor 9 kann die Kohlenwasserstoffbeladung der Füllung des Adsorptions-Filters 4 bestimmt werden.

Wird die Einrichtung derart betrieben, daß bei einem bestimmten Beladungszustand des Filters 4 ein Rückspülen erfolgen soll, wird die Rückspülung jeweils dann eingeleitet, wenn ein entsprechender Beladungs-Schwellwert durch den Sensor 9 festgestellt worden ist. Die Rückspülung wird dann durch Schalten des 3/2-Wegeventils und Öffnen des Sperrventiles 11 eingeleitet, nachdem die in dem Sensor 9 gemessenen Zustandsdaten der Spülluft der zentralen Motorsteuerung bereits zuvor zugeleitet worden sind. Die Zustandsdaten der Spülluft, nämlich insbesondere der Kohlenwasserstoffanteil, der Volumenstrom und die Temperatur, werden durch den Sensor 9 während des gesamten Spülluftbetriebes der zentralen Motorsteuerung zugeleitet, so daß Zustandsveränderungen bei der Motorsteuerung laufend berücksichtigt werden können. Auf diese Weise ist es möglich, durch die Berücksichtigung der Zustandsdaten der Spülluft während des Spülluftbetriebes mit Hilfe der Motorsteuerung einen Störeinfluß der Spülluft auf die Abgaszusammensetzung vollständig zu unterbinden.

Durch eine bei der beschriebenen Einrichtung gegebene Kopplung der Füllstandsdaten des Tankes 1 mit den in dem Sensor 9 erfaßten Zustandsdaten der Spülluft und einer gemeinsamen Weiterleitung dieser Daten an die zentrale Motorsteuerung kann die Rückspülung des Adsorptions-Filters 4 auch von dem Grad der Tankfüllung abhängig gemacht werden. Möglich ist es beispielsweise, jeweils bei einem bestimmten Entleerungsgrad des Tankes 1 grundsätzlich eine Rückspülung des Filters 4 unabhängig von dessen Beladungsgrad vorzunehmen.

Mit der beschriebenen Einrichtung ist es auch möglich, eine Dichtheitsprüfung des Tankes 1 und seiner Zu- und Abführleitungen einschließlich des Adsorptions-Filters 4 vorzunehmen, indem das 3/2-Wegeventil auf Kreislaufführung geschaltet, die Förderpumpe 10 eingeschaltet, das Sperrventil 11 geschlossen und das Sperrventil 12 geöffnet ist.

Der Sensor 9 kann Bestandteil einer Elektronikeinrichtung sein, die außer zur Aufnahme und Weiterverarbeitung der Zustandsdaten aus der Spülluft auch zur Aufnahme und Weiterverarbeitung der Tankfüllstands- und Druckdaten dient. Diese Elektronikeinrichtung kann in das Gehäuse des Filters 4 zusammen mit den Ventilen 11 und 12 sowie der Förderpumpe 8 und dem 3/2-Wegeventil integriert sein. Damit werden auch äußerst kurze Leitungen 5 und 7 durch entsprechende Integration in das Filter 4 erreicht.

Grundsätzlich ist die erfindungsgemäße Kreislaufführung des Spülgases auch für den Fall geeignet, in dem lediglich in Abhängigkeit bestimmter Zeit- und/oder Zustandsdaten der Beladungszustand des Adsorptionsfilters gemessen werden soll, um die Voraussetzung für eine erforderliche Rückspülung feststellen zu können. Eine solche Voraussetzung kann beispielsweise in dem Überschreiten eines vorbestimmten Beladungsgrenzwertes bestehen, bei dem ein Rückspülen erfolgen soll. Dabei kann die Rückspülluft verschiedenartig weitergleitet werden, das heißt beispielsweise auch direkt in das Abgas.

## Patentansprüche

1. Be- und Entlüftungseinrichtung des Kraftstoff-Tankes (1) eines Verbrennungsmotors (6), bei der
- in einer von dem Tank (1) zur Atmosphäre führenden Be- und Entlüftungsleitung (2', 2") ein Adsorptions-Filter (4) vorgesehen ist,
- aus dem Adsorptions-Filter (4) eine Spülluftleitung (5) herausführt, die insbesondere mit dem Luftansaugbereich eines Verbrennungsmotors (6) verbindbar ist und aus der Atmosphäre durch das Adsorptions-Filter (4) hindurchströmende Rückspülluft abführen kann,
- in der Spülluftleitung (5) ein mit der Motorsteuerung verbundener Sensor (9) zur Erfassung des Rückspülluft-Zustandes vorgesehen ist,
- die Spülluftleitung (5) über ein in ihr angeordnetes Schaltventil (8) als den Sensor (9) und das Adsorptions-Filter (4) durchlaufende Kreislaufleitung mit einer von dem Schaltventil (8) in das Adsorptions-Filter (4) rückführenden Bypassleitung (7) schaltbar ist,
**gekennzeichnet durch die Merkmale:**
- in der **durch** das Schaltventil (8) schaltbaren, die Spül-luft- und Bypassleitung (5, 7) umfassenden Kreislaufleitung ist eine Kreislaufströmung erzeugende Förderpumpe (10) vorgesehen,
- die Be- und Entlüftungsleitung (2', 2'') enthält zu beiden Seiten des Adsorptions-Filters (4) Absperrventile (11, 12).

2. Einrichtung nach Anspruch 1,
**dadurch gekennzeichnet,**
**dass** die Bypassleitung (7) in einen zwischen Zu- und Abströmseite liegenden Strömungsbereich des Adsorptions-Filters (4) mündet, wodurch lediglich ein entsprechender, der dem Sensor (9) zugewandten Abströmseite zugewandter Teilbereich der Adsorptions-Filterfüllung innerhalb des Kreislaufströmungsweges liegt.

3. Einrichtung nach einem der vorhergehenden Ansprüche,
**dadurch gekennzeichnet,**
**dass** der Sensor (9) den Kohlenwasserstoffgehalt, den Volumenstrom sowie die Temperatur der Spülluft erfasst.

4. Einrichtung nach einem der vorhergehenden Ansprüche,
**dadurch gekennzeichnet,**
**dass** der Sensor (9) in eine elektronische Einrichtung integriert ist, in der die von diesem Sensor (9) erfassten Werte verarbeitet und an eine zentrale Motorsteuerung weitergeleitet werden.

5. Einrichtung nach einem der vorhergehenden Ansprüche,
**dadurch gekennzeichnet,**
**dass** die elektronische, den Sensor (9) einschließende Einrichtung mit einem Druck- und/oder Füllstandssensor verbunden ist, durch den bzw. die der Druck- und/oder der Füllstand des Tankes (1) erfasst wird bzw. werden.

6. Verfahren zum Betreiben der Einrichtung nach einem der vorhergehenden Ansprüche,
**gekennzeichnet durch die Merkmale,**
- das Adsorptions-Filter (4) wird erst nach einer **durch** die mittels der Förderpumpe (10) in der den Sensor (9) enthaltenden Kreislaufleitung (5, 7) erfolgten Bestimmung des Beladungszustandes regeneriert, wobei die Be- und Entlüftungsleitung (2', 2'') zu beiden Seiten des Adsorptions-Filters (4) **durch** Absperrventile (11, 12) abgesperrt ist,
- bei Einleiten der Regenerierung wird der zuvor bestimmte Beladungszustand des Adsorptions-Filters (4) bei der Motorsteuerung zur Vermeidung einer **durch** die Spülluft bedingten Störung des Abgaszustandes berücksichtigt,
- die Beladung der Spülluft wird **durch** den Sensor (9) während der gesamten Zeit des Regenerierens erfasst und von der Motorsteuerung als Einflussgröße berücksichtigt.

7. Verfahren nach Anspruch 6,
**dadurch gekennzeichnet,**
**dass** der Grad der Tankfüllung zumindest ein Auslöser und/oder eine von verschiedenen Voraussetzungen für die Einleitung einer Rückspülung des Adsorptions-Filters ist.

## Claims

1. An aeration and deaeration device of the fuel tank (1) of an internal combustion engine (6), in which
- an adsorption filter (4) is provided in an aeration line (2', 2'') leading from the tank (1) to the atmosphere,
- a purging air line (5) leading out of the adsorption filter (4) can be connected in particular to the air intake area of an internal combustion engine (6) and can discharge in particular backwashing air flowing back out of the atmosphere and through the adsorption filter (4),
- a sensor (9) connected to the engine control for detecting the state data of the backwashing air is provided in the purging air line (5),
- the purging air line (5) can be connected by an on-off valve (8) situated in the line as the sensor (9) and a circulating line running through the adsorption filter (4) with a bypass line (7) returning from the on-off valve (8) to the adsorption filter (4),
**characterized by** the features
- a delivery pump (10) that creates a circulating flow is provided in the circulating line that can be switched by the on-off valve (8) and includes the purging air lien and bypass lien (5, 7)
- the aeration and deaeration line (2', 2'') includes cut-off valves (11, 12) on both sides of the adsorption filter.

2. The device according to Claim 1,
**characterized in that**
the bypass line (7) opens into a flow area of the adsorption filter (4) situated between the inflow and outflow sides, so that only one corresponding partial area of the adsorption filter packing facing the outflow side facing the sensor (9) is situated in the circulating flow path.

3. The device according to one of the preceding claims,
**characterized in that**
the sensor (9) detects the hydrocarbon content, the volume flow and the temperature of the purging air.

4. The device according to one of the preceding claims,
**characterized in that**
the sensor (9) is integrated into an electronic device in which the values detected by this sensor (9) are processed and relayed to a central engine control.

5. The device according to one of the preceding claims,
**characterized in that**
the electronic device, including the sensor (9), is connected to a pressure and/or filling level sensor which detects the pressure and/or filling level of the tank (1).

6. A method of operating the device according to one of the preceding claims,
**characterized by** the features
- the adsorption filter (4) is regenerated only after a determination of the load state performed by the delivery pump (10) in the circulation line (5, 7) containing the sensor (9), whereby the aeration and deaeration lines (2', 2'') on both sides of the adsorption filter (4) are blocked by cutoff valves (11, 12),
- on initiation of regeneration, the load state of the adsorption filter (4) determined previously is taken into account by the engine control to prevent a disturbance in the exhaust gas state due to the purging air,
- the loading of the purging air is determined by the sensor (9) during the entire period of regeneration and is taken into account as an influencing variable by the engine control.

7. The method according to Claim 6,
**characterized in that**
the degree of tank filling is at least a trigger and/or one of various prerequisites for inducing backwashing of the adsorption filter.

## Revendications

1. Dispositif d'aération et de désaération du réservoir de carburant (1) d'un moteur à combustion interne (6), dans lequel
- un filtre à adsorption (4) est prévu dans une conduite d'aération et de désaération (2', 2") menant du réservoir à l'atmosphère,
- du filtre à adsorption (4) sort une conduite d'air de rinçage (5), qui en particulier peut être reliée à la zone d'admission d'air d'un moteur à combustion interne (6) et peut évacuer l'air de rinçage en retour circulant à partir de l'atmosphère à travers le filtre à adsorption (4),
- dans la conduite d'air de rinçage (5) est prévu un capteur (9) relié à la commande de moteur, pour détecter l'état de l'air de rinçage en retour,
- la conduite d'air de rinçage (5) peut être raccordée par l'intermédiaire d'une vanne de commutation (8) montée dans celle-ci, en tant que conduite de circuit traversant le capteur (9) et le filtre à adsorption (4), à une conduite de dérivation (7) retournant de la vanne de commutation (8) dans le filtre à adsorption (4),
**caractérisé par les particularités suivantes :**
- dans la conduite de circuit pouvant être raccordée par la vanne de commutation (8), contenant la conduite d'air de rinçage et la conduite de dérivation (5, 7), est prévue une pompe de refoulement (10) créant un écoulement de circuit,
- la conduite d'aération et de désaération (2', 2") contient des vannes d'arrêt (11, 12) des deux côtés du filtre à adsorption (4).

2. Dispositif selon la revendication 1,
**caractérisé en ce**
**que** la conduite de dérivation (7) débouche dans une zone d'écoulement du filtre à adsorption (4) située entre un côté entrée et un côté sortie d'écoulement, seule une zone partielle correspondante de la garniture de filtre d'adsorption, tournée vers le côté sortie d'écoulement tourné vers le capteur, se situant à l'intérieur de la trajectoire d'écoulement de circuit.

3. Dispositif selon l'une des revendications précédentes,
**caractérisé en ce**
**que** le capteur (9) détecte la teneur en hydrocarbures, le débit volumique ainsi que la température de l'air de rinçage.

4. Dispositif selon l'une des revendications précédentes,
**caractérisé en ce**
**que** le capteur (9) est intégré dans un dispositif électronique, dans lequel les valeurs relevées par ce capteur (9) sont traitées et transmises à une commande de moteur centrale.

5. Dispositif selon l'une des revendications précédentes,
**caractérisé en ce**
**que** le dispositif électronique, incluant le capteur (9), est relié à un capteur de pression et/ou un capteur de niveau, par lequel ou lesquels est ou sont relevé(s) la pression et/ou le niveau du réservoir (1).

6. Procédé pour faire fonctionner le dispositif selon l'une des revendications précédentes,
**caractérisé par** les particularités suivantes,
- le filtre à adsorption (4) n'est régénéré qu'après qu'est intervenue une détermination de l'état de charge au moyen de la pompe de refoulement (10) dans la conduite de circuit (5, 7) contenant le capteur (9), la conduite d'aération et de désaération (2', 2") étant bloquée par des vannes d'arrêt (11, 12), sur les deux côtés du filtre d'adsorption (4),
- lors du lancement de la régénération, l'état de charge du filtre à adsorption (4), préalablement déterminé, est pris en compte dans la commande de moteur, pour éviter une perturbation de l'état des gaz d'échappement due à l'air de rinçage,
- la charge de l'air de rinçage est détectée par le capteur (9) pendant la durée totale de la régénération et prise en compte par la commande de moteur, en tant que grandeur d'influence.

7. Procédé selon la revendication 6,
**caractérisé en ce**
**que** le degré de remplissage du réservoir est au moins un déclencheur et/ou l'une parmi différentes conditions pour le lancement d'un rinçage en retour du filtre à adsorption.
